# EUROPÄISCHE PATENTSCHRIFT

(11) **EP 0 587 851 B1**
(45) Veröffentlichungstag und Bekanntmachung des Hinweises auf die Patenterteilung: **30.07.1997**
(21) Anmeldenummer: 93907771.5
(22) Anmeldetag: 01.04.1993
(51) Int. Cl.: A44C 17/00

(54) **GESCHLIFFENER DIAMANT**
CUT DIAMOND
DIAMANT POLI

(30) Priorität: 02.04.1992 DE 4210995
(43) Veröffentlichungstag der Anmeldung: 23.03.1994
(73) Patentinhaber: FREIESLEBEN, Ulrich, D-48157 Münster (DE)
(72) Erfinder: FREIESLEBEN, Ulrich, D-48157 Münster (DE)
(74) Vertreter: Zinngrebe, Horst, Dr.rer.nat.
(86) Internationale Anmeldenummer: DE9300304
(87) Internationale Veröffentlichungsnummer: WO9319635

(56) Entgegenhaltungen:
- EP-A- 0 084 804
- DE-A- 1 557 625
- DE-A- 2 254 321
- US-A- 4 708 001
- US-A- 5 072 549

## Beschreibung

Die Erfindung betrifft einen Diamanten ohne Tafel, bei welchem die Facetten des Oberteils zur Rondistenebene stärker geneigt sind als die Facetten des Unterteils.

Aus der deutschen Auslegeschrift 1 557 625 sind Edelsteine der vorstehend genannten Art mit vier Facetten bekannt. Dabei wurden der Winkel a zwischen einer Facette des Oberteils und der Rondistenebene und der Winkel b zwischen einer Facette des Unterteils und der Rondistenebene stets so gewählt, daß der Diamant bei Draufsicht optimale Brillanz erkennen läßt. Unter Brillanz wird dabei in Übereinstimmung mit Rösch: Was ist ein Brillant ? in: Goldschmiedezeitung, Heft 12, 1971, S. 39 die Summe aus Oberflächenglanz und Unterteilreflexion verstanden, wobei das vom Oberteil in den Diamanten einfallende Licht an den Facetten des Unterteils totalreflektiert wird. Um einem Diamanten möglichst viel "Feuer", das heißt ein möglichst großes Farbenspiel mitzugeben, wurden 50 und mehr Facetten an das Oberteil angeschliffen, so daß sich eine große Zahl von in verschiedene Richtungen weisende, zum Teil farbige Spiegelungen ergaben, die zur Wertschätzung des Diamanten erheblich beitrugen.

Diese Betrachtungsweise berücksichtigt nicht die Tatsache, daß der Diamant ein edler, selten vorkommender Stein ist, der vor Jahrmillionen in der Tiefe der Erde unter extremen Bedingungen zu einer Form entstand, die er seither unverändert bewahrte und noch heute sichtbar werden läßt. Einen Diamanten so zu präparieren, daß er als Schmuckstein möglichst viel Feuer verbreitet, wird, bedenkt man die Geschichte des Steins, seiner Härte, Beständigkeit und Klarheit sowie der Ästhetik des Materials nicht gerecht.

Der Erfindung liegt daher die Aufgabe zugrunde, einen Rohdiamanten so anzuschleifen, daß bei möglichst geringem Materialverbrauch in Draufsicht ein Eindruck seiner Härte und Klarheit entsteht.

Dazu sieht die Erfindung für den eingangs genannten Diamanten vor, daß der Winkel zwischen einer der gleich großen Oberteil-Facetten und der bevorzugt polygonalen Rondistenebene 20,5° und der Winkel zwischen einer der gleich großen Unterteil-Facetten und der Rondistenebene 40,0° beträgt. Hierbei überwiegt bei der Betrachtung die Wirkung eines vielstrahligen Sterns diejenigen Bereiche lichtflächiger Brillanz.

Eine andere Lösung der genannten Aufgabe sieht für den eingangs definierten Diamanten vor, daß der Winkel zwischen einer der gleich großen Oberteil-Facetten und der bevorzugt polygonalen Rondistenebene 24,5° und der Winkel zwischen einer der gleich großen Unterteil-Facetten und der Rondistenebene 39,5° beträgt. Der in der Mitte der Rondistenebene aufleuchtende Stern, dessen Strahlenzahl von der Eckenzahl der Rondistenebene beeinflußt ist, in Verbindung mit den übrigen Bereichen lichtflächiger Brillanz erzeugt einen Eindruck von Ruhe und Härte, die dem Stein aufgrund seines Alters und seiner Beständigkeit zukommt.

Bevorzugt treffen die Facetten des Oberteils mit den Facetten des Unterteils an der Rondistenebene mittig versetzt aufeinander, wodurch die Vielstrahligkeit des Sterneindrucks noch erhöht wird.

Oberteil und Unterteil des erstgenannten Diamanten weisen zweckmäßig jeweils acht bis sechzehn Facetten auf, während bei dem zweitgenannten Diamanten sich eine Facettenzahl im Oberteil und Unterteil von jeweils vier empfiehlt. Im letzteren Fall bietet die Aneicht des Diamanten ein strahlendes Kreuz auf einer Fläche lichtflächiger Brillanz.

Die Erfindung wird nachstehend anhand des in der beigefügten Zeichnung dargestellten Ausführungsbeispiels im einzelnen erläutert. Es zeigen:
- Fig. 1: eine perspektivische Ansicht eines geschliffenen Diamanten mit eingezeichneten Winkeln a und b zwischen einer Oberteil-Facette bzw. einer Unterteil-Facette und der Rondistenebene; und
- Fig. 2: eine schematische Darstellung des Erscheinungsbildes des Diamanten nach Figur 1.

Bei dem Diamanten nach Fig. 1 und 2 erhebt sich über der quadratischen Rondistenebene 1 das Oberteil 2 des Diamanten, welches aus vier gleichgroßen, zu einer Kalette 3 zulaufenden Facetten besteht. Jede Facette, wie etwa die Facette 4, bildet ein gleichschenkliges Dreieck.

Das Unterteil 5 des Diamanten besteht ebenfalls aus vier gleichgroßen Facetten, die zu der unteren Kalette 6 zulaufen. Jede Facette des Unterteils 5, beispielsweise die Facette 7, bildet ein gleichschenkliges Dreieck, so daß die Kaletten 3 und 6 auf einer Mittellinie senkrecht zur Rondiste des Diamanten liegen.

Der Winkel a zwischen der Facette 4 des Oberteils und der Rondistenebene 1 beträgt 24,5° und der Winkel b zwischen der Facette 7 des Unterteils und der Rondistenebene 1 beträgt 39,5°.

Das Erscheinungsbild des vorstehend beschriebenen Diamanten bei Draufsicht auf das Oberteil besteht gemäß Fig. 2 aus vier gleichgroßen, von je einer Seitenkante eines Quadrates ausgehenden, gleichschenkligen Dreiecken 12, 14, 16, 18 jeweils flächiger, einheitlicher Brillanz, welche von einem aufscheinenden diagonalen Kreuz 20 voneinander getrennt sind. Das Kreuz besteht aus vier hellen gleichseitigen, schlanken Dreiecken 22, 24, 26, 28, deren Spitzen in je einer Ecke des Quadrates liegen und deren Basis ein in der Mitte des Quadrats erscheinendes kleines Quadrat 30 umschließen. Die Helligkeit des diagonalen Kreuzes ist größer als die Brillanz der Dreiecksflächen 12 ... 18. Jedes der vier schlanken Dreiecke 22, 24, 26, 28 ist von seiner Mittellinie 23, 25, 27, 29 durchsetzt, wobei sich die Mittellinien in das Quadrat 30 fortsetzen und es vierteln. Das Kreuz 20 erinnert dadurch an das Aussehen eines vierstrahligen Sterns. Auffallend an dem Erscheinungsbild gemäß Fig. 2 ist das vollständige Fehlen jeglicher Farbigkeit bei auf den Diamanten auftreffendem weißen Licht.

## Patentansprüche

1. Diamant ohne Tafel, bei welchem die Facetten des Oberteils (2) zur Rondistenebene (1) stärker geneigt sind als die Facetten des Unterteils (5), dadurch gekennzeichnet, daß der Winkel (a) zwischen einer (4) der gleich großen Oberteil-Facetten und der bevorzugt polygonalen Rondistenebene (1) 20,5° und der Winkel (b) zwischen einer (7) der gleich großen Unterteil-Facetten und der Rondistenbebene (1) 40,0° beträgt.

2. Diamant ohne Tafel, bei welchem die Facetten des Oberteils (2) zur Rondistenebene (1) stärker geneigt sind als die Facetten des Unterteils (5), dadurch gekennzeichnet, daß der Winkel (a) zwischen einer (4) der gleich großen Obeteil-Facetten und der bevorzugt polygonalen Rondistenebene (1) 24,5° und der Winkel (b) zwischen einer (7) der gleich großen Unterteil-Facetten und der Rondistenbebene (1) 39,5° beträgt.

3. Diamant nach Anspruch 1, dadurch gekennzeichnet, daß die Facetten des Oberteils mit den Facetten des Unterteils an der Rondistenebene mittig versetzt aufeinandertreffen.

4. Diamant nach einem der Ansprüche 1 oder 2, dadurch gekennzeichnet, daß das Oberteil (2) und das Unterteil (5) jeweils vier Facetten aufweisen.

5. Diamant nach einem der Ansprüche 1 oder 3, dadurch gekennzeichnet, daß das Oberteil (2) und das Unterteil (5) jeweils acht bis sechzehn Facetten aufweisen.

## Claims

1. Tabletless diamond in which the facets of the upper part (2) are more steeply inclined towards the central plane (1) or girdle than the facets of the lower part (5), characterized in that the angle (a) between one (4) of the equally sized upper facets and the preferably polygonal girdle (1) amounts to 20,5° and the angle (b) between one (7) of the equally sized lower facets and the girdle (1) amounts to 40,4°.

2. Tabletless diamond in which the facets of the upper part (2) are more steeply inclined towards the central plane (1) or girdle than the facets of the lower part (5), characterized in that the angle (a) between one (4) of the equally sized upper facets and the preferably polygonal girdle (1) amounts to 24,5° and the angle (b) between one (7) of the equally sized lower facets and the girdle (1) amounts to 39,5°.

3. Diamond according to claim 1, characterized in that the upper facets meet with the lower facets, centrally shifted, on the girdle.

4. Diamond according to one of the claims 1 or 2, characterized in that the upper part (2) and the lower part (5) show respectively four facets.

5. Diamond according to claim 1 or 3, characterized in that the upper part (2) and the lower part (5) show respectively eight to sixteen facets.

## Revendications

1. Diamant sans table pour lequel les facettes de la partie supérieure (2) sont plus fortement inclinées vers le plan (1) de la rondiste que les facettes de la partie inférieure (5), caractérisé en ce que l'angle (a) entre l'une (4) des facettes d'égale grandeur de la partie supérieure et le plan (1) de la rondiste de préférence polygonal est de 20,5° et l'angle (b) entre l'une (7) des facettes d'égale grandeur de la partie inférieure et le plan de la rondiste (1) est de 40,0°.

2. Diamant sans table pour lequel les facettes de la partie supérieure (2) sont plus fortement inclinées vers le plan de la rondiste (1) que les facettes de la partie inférieure (5), caractérisé en ce que l'angle (a) entre l'une (4) des facettes d'égale grandeur de la partie supérieure et le plan (1) de la rondiste de préférence polygonal est de 24,5° et l'angle (b) entre l'une (7) des facettes d'égale grandeur de la partie inférieure et le plan de la rondiste (1) est de 39,5°.

3. Diamant selon la revendication 1, caractérisé en ce que les facettes de la partie supérieure se retrouvent, décalées au centre, sur le plan de la rondiste, avec les facettes de la partie inférieure .

4. Diamant selon l'une des revendications 1 ou 2, caractérisé en ce que la partie supérieure (2) et la partie inférieure (5) présentent respectivement quatre facettes.

5. Diamant selon l'une des revendications 1 ou 3, caractérisé en ce que la partie supérieure (2) et la partie inférieure (5) présentent respectivement huit à seize facettes.
